# EUROPÄISCHE PATENTSCHRIFT

(11) **EP 0 917 932 B1**
(45) Veröffentlichungstag und Bekanntmachung des Hinweises auf die Patenterteilung: **19.02.2003**
(21) Anmeldenummer: 98119088.7
(22) Anmeldetag: 09.10.1998
(51) Int. Cl.: B25B 5/12

(54) **Kniehebelspannvorrichtung, insbesondere zur Verwendung im Karosseriebau der Kfz-Industrie**
Toggle-lever clamp, in particular for use in car bodywork construction
Dispositif de serrage à genouillère, en particulier pour la construction en carrosserie dans l'industrie automobile

(30) Priorität: 24.11.1997 DE 19751950
(43) Veröffentlichungstag der Anmeldung: 26.05.1999
(73) Patentinhaber: I.S.I. International S.A., 1243 Cara-Presinge (Geneve) (CH)
(72) Erfinder: Tünkers, Josef-Gerhard, 40878 Ratingen (DE)
(74) Vertreter: Beyer, Rudi

(56) Entgegenhaltungen:
- EP-A- 0 370 914
- EP-A- 0 636 449
- DE-C- 19 616 441
- GB-A- 1 523 565
- US-A- 4 905 973

## Beschreibung

Die Erfindung bezieht sich auf eine Kniehebelspannvorrichtung, insbesondere zur Verwendung im Karosseriebau der Kfz-Industrie.

Kniehebelspannvorrichtungen zur Verwendung im Karosseriebau der Kfz-Industrie sind in mannigfaltigen Konstruktionen vorbekannt. Einige solcher Kniehebelspannvorrichtungen sind zum Beispiel in dem deutschen Gebrauchsmuster 93 11 132 U1 und in der EP 0 636 449 B1 dargestellt und beschrieben. Besonders im Karosseriebau der Kfz-Industrie strebt man Gewichtseinsparungen durch die Verwendung von Leichtmetallen an. Deshalb geht man zunehmend dazu über, die Gehäuse, also Spannkopf und Zylinder, von Kniehebelspannvorrichtungen nicht mehr - wie bisher - aus Stahl, sondern aus Leichtmetall-Legierungen, insbesondere Aluminium-Legierungen, herzustellen. Solche leichteren Kniehebelspannvorrichtungen werden insbesondere in mobilen Anlagen verwendet. Da beim Spannen sehr große Reaktionskräfte vom Spannkopf aufgenommen werden müssen, besteht bei der Verwendung von Leichtmetall die Gefahr der Deformation der Gehäusewandungen, besonders nach einiger Betriebsdauer, so daß keine genaue Spannstellung und keine definierten Spannkräfte mehr zu übertragen sind.

Werden dann außerdem an der betreffenden Kniehebelspannvorrichtung nur einseitig Spannarme vorgesehen, statt über ein Gabelgelenk die Kräfte auf die gehäusefeste Schwenkachse des Spannkopfes beidseitig zu übertragen, werden hohe axiale und radiale Kräfte auf die Lagerung ausgeübt, was zu einem Verkanten und Unbrauchbarwerden der Kniehebelspannvorrichtung führen kann.

Aus der US-PS 49 05 973 ist eine Kniehebelspannvorrichtung gemäß dem Oberbegriff des unabhängigen Anspruchs 1 zu entnehmen, deren gehäusefeste Achse an beiden Endbereichen durch je ein Radial- und Axiallager gelagert ist. Dort ist bereits eine einer Stützplatte entsprechende Vorrichtung vorgesehen, gegen die sich die Kniehebelgelenkanordnung im Bereich des oberen Totpunktes abstützen kann. Die gehäusefeste Schwenkachse wird durch zwei Wälzlager gelagert, von denen das eine die Achse radial und das andere die Achse axial abstützt. Durch die Verwendung von zwei Wälzlagern ist ein relativ hoher Bauaufwand erforderlich.

Die DE 196 16 441 C1 zeigt eine Kniehebelspannvorrichtung für den Karosseriebau mit einem in einem orthogonal zur Längsachse der Kolbenstange geführten Querschnitt rechteckförmigen Spannkopf, der aus zwei Gehäuseteilen aufgebaut ist, und mit einem sich in axialer Verlängerung an das zylinderseitige Ende des Spannkopfes anschließenden Zylinder, in dem ein abwechselnd beidseitig durch Druckmitteldruck, insbesondere durch Luftdruck zu beaufschlagender Kolben längsverschieblich und dichtend geführt ist, der mit seiner Kolbenstange den Zylinder und einen Hohlraum des Spannkopfes axial durchgreift, wobei am freien Ende der Kolbenstange eine Kniehebelgelenkanordnung befestigt ist, die mit einem Spannarm gekoppelt ist, mit Endschaltern bzw. Stellungsgebem in Form von Mikroschaltem, induktiven Schaltern, Pneumatikschaltern oder Sensoren, die in einem Raum des Spannkopfes integriert sind, wobei die Schalter relativ zueinander einstellbar sind und an einer die Abdeckung für dieselben bildenden Halterung als insgesamt austauschfähige Abfragekassette in Form einer Platine im Bereich eines Schlitzes in axialer Richtung des Spannkopfes angeordnet und befestigt sind, wobei die Abfragekassette in der Draufsicht eine "T"-förmige Gestalt mit einer Befestigungsschiene und einem Flansch aufweist, an den sich ein mit seiner Längsachse parallel zur Längsachse der Kolbenstange erstreckendes Profil anschließt, wobei die Abfragekassette von der Rückseite des Gehäuses des Spannkopfes durch einen engen, sich in Richtung der Längsachse der Kolbenstange erstreckenden Schlitz und unter Beibehaltung der Anbaumöglichkeit der Kniehebelspannvorrichtung von allen vier Seiten, insbesondere von der Rückseite her eingesteckt ist, derart, daß das Profil den Schlitz nach außen hin möglichst fugendicht abdichtet. Diese Kniehebelspannvorrichtung soll die Aufgabe lösen, daß sie nicht nur von der Rückseite, sondern auch von allen vier Seiten an Vorrichtungsteilen anbaubar ist, unter Beibehaltung der von der Kassettentechnik her bekannten Vorteile.

Aus der EP 0 370 914 A1 ist ebenfalls eine Kniehebelspannvorrichtung mit einem Spannkopf und mit einem sich in axialer Verlängerung daran anschließenden Zylinder vorbekannt, in dem vermutlich ein abwechselnd beidseitig durch Druckmitteldruck zu beaufschlagender Kolben längsverschieblich und dichtend geführt ist, der mit einer Kolbenstange den Zylinder und einen Hohlraum des Spannkopfes axial durchgreift, wobei am freien Ende der Kolbenstange eine Kniehebelgelenkanordnung befestigt ist, die mit einem auf einer Seite des Spannkopfes angeordneten Spannarm oder einem auf beiden Endabschnitten einer Achse gelagerten, gabelförmigen Spannarm gekuppelt ist, wobei die Kniehebelgelenkanordnung in dem Spannkopf an einer gehäusefesten Achse gelagert ist. Es ist auch eine Art Stützplatte vorgesehen, die federnd oder federelastisch angeordnet ist.

Der Erfindung liegt die Aufgabe zugrunde eine Kniehebelspannvorrichtung, insbesondere zur Verwendung im Karosseriebau der Kfz-Industrie, zu schaffen, bei welcher auch bei Verwendung von Leichtmetall oder Leichtmetall-Legierungen für den Spannkopf und/oder den Zylinder und z. B. trotz Anordnung von nur einem Spannarm auf einer Seite des Spannkopfes und damit ungünstiger Krafteinleitung es nicht zu schädlichen Deformationen am Spannkopf oder dessen Lagerung kommen kann, wobei die Konstruktion für das Radial- und Axiallager einfach gehalten werden soll.

Die Aufgabe wird durch die in **Patentanspruch 1** wiedergegebenen Merkmale gelöst.

Bei der Erfindung ist die gehäusefeste Schwenkachse der Kniehebelgelenkanordnung, die auch den z. B. einseitigen Spannarm antreibt, axial und radial durch die gleichen Wälzkörper gelagert, so daß durch ein und demselben Wälzkörperlager eine radiale und axiale Lagerung der gehäusefesten Schwenkachse erreicht wird. Dadurch werden die axial und radial auftretenden Kraftkomponenten zuverlässig und ohne Deformationen in die Wandungen des Spannkopfes geleitet, und zwar ohne daß es zu Verkantungen oder zu einem Schwergängigwerden der Kniehebelgelenkanordnung kommt.

Ein weiterer Vorteil besteht darin, daß auch bei Verwendung von Leichtmetall bzw. Leichtmetall-Legierungen, die auftretenden hohen Kräfte, besonders beim Übertotpunktfahren, sicher von der Stützplatte und von einem Festeinschlag für genaue Spannereinstellung aufgenommen werden. Stützplatte und Festanschlag können aus gehärtetem Stahl, gegebenenfalls auch aus Keramikwerkstoff, bestehen und entsprechend großflächig ausgebildet sein, so daß die Flächenpressung in diesem Bereich gering gehalten werden kann. Trotz der Verwendung von Aluminium oder Aluminium-Legierung kommt es dadurch nicht zu schädlichen Deformationen der Spannkopfwandungen. Dabei bilden die Wälzkörper gleichzeitig das Axial- und Radiallager.

In den **Patentansprüchen 2** bis **4** sind vorteilhafte Ausführungsformen der Erfindung beschrieben.

Bei der Ausführungsform nach **Patentanspruch 5** ist die Stützplatte in einer Gehäusewand des Spannkopfes angeordnet und von einer von außen in die Stützplatte eingeschraubten Schraube gehalten.

**Patentanspruch 6** beschreibt eine Kniehebelspannvorrichtung, bei der der Festanschlag ebenfalls von einer oder mehreren Schrauben, die von außen auf den Festanschlag einwirken, arretiert werden kann, gegebenenfalls über Schrauben oder dergleichen auch einstellbar ausgebildet sein. Dieser Festanschlag ermöglicht eine genaue Spannereinstellung, so daß auch ein gewisser nach einiger Zeit sich einstellender Verschleiß durch Justieren ausgeglichen werden kann.

Weitere erfinderische Ausführungsformen sind in den **Patentansprüchen 6** bis **13** beschrieben.

In der Zeichnung ist die Erfindung - teils schematisch - in den Fig. 1, Fig. 3 und Fig. 4 - teils schematisch - beispielsweise veranschaulicht. Es zeigen:
- Fig. 1: eine Kniehebelspannvorrichtung im Axiallängsschnitt;
- Fig. 2: eine Draufsicht zur Fig. 1, teils im Schnitt, nach der Linie II - II, wobei allerdings die Axial- und Radiallagerung dem Stand der Technik entspricht;
- Fig. 3: eine Einzelheit aus Fig. 1, in größerem Maßstab und
- Fig. 4: eine weitere Ausführungsform der Erfindung.

Mit dem Bezugszeichen 1 ist ein Zylinder bezeichnet, in dem abwechselnd beidseitig ein z. B. durch Druckluft zu beaufschlagender Kolben 2 längsverschieblich und dichtend geführt ist.

Mit dem Kolben 2 ist eine Kolbenstange 3 verbunden, die an ihrem Ende mit einer Kniehebelgelenkanordnung 4 versehen ist. Diese Kniehebelgelenkanordnung 4 weist unter anderem eine Schwenklasche 5 auf, die um einen Kniehebelgelenkbolzen 7 in Richtung A bzw. B um ein begrenztes Maß schwenkbeweglich ist. Die Schwenklasche 5 ist durch eine Bohrung auf dem Kniehebelgelenkbolzen 7 schwenkbeweglich angeordnet und weist an ihrem anderen Ende eine weitere Bohrung auf, durch die ein Gelenkbolzen 8 hindurchgreift, auf dessen beiden Endabschnitten Gelenklaschen 9 bzw. 10 ebenfalls schwenkbeweglich mit je einer Bohrung angeordnet sind. Diese Gelenklaschen 9 und 10 sind einstückig miteinander verbunden.

An den Zylinder 1 schließt sich ein Spannkopf 12 an, der Teile der Kolbenstange 3 und die Kniehebelgelenkanordnung 4 mit ihren Schwenkachsen 7, 8 aufnimmt und in dessen Wandung eine Achse 11 ortsfest gelagert ist.

Die Achse 11 ist bei den aus der Zeichnung ersichtlichen Ausführungsformen einseitig aus dem Gehäuse des Spannkopfes 12 herausgeführt und weist bei der dargestellten Ausführungsform einseitig einen Spannarm 13 auf. In Abänderung hierzu kann die Achse 11 aus an beiden Endabschnitten aus dem Gehäuse des Spannkopfes 12 herausgeführt sein und auf diesen beiden Endabschnitten einen gabelförmig gestalteten Spannarm tragen, der ein mittiges oder außermittiges Spannteil aufweist.

Beim Stand der Technik gemäß Fig. 2 ist die Achse 11 an beiden Enden durch je ein separates Radiallager 14 und ein Axiallager 15 gelagert. Auf der gegenüberliegenden Seite der Achse 11 ist eine ebensolche Anordnung getroffen.

Die Lager 14 und 15 sind als Wälzlager, vorliegend als Nadellager, ausgebildet, so daß einerseits hohe Kräfte in axialer und radialer Richtung bei großer Leichtgängigkeit aufgenommen werden können.

Deshalb können besonders bei asymmetrisch am Spannarm 13 in den Spannkopf 12 eingeleiteten Kräfte zu keiner Schwergängigkeit führen, da diese Kräfte bei großer Leichtgängigkeit in den Spannkopf 12 eingeleitet werden, der ebenso wie der Zylinder 1 aus Leichtmetall bzw. einer Leichtmetall-Legierung, vornehmlich aus einer Aluminium-Legierung, besteht. Allerdings ist ein relativ hoher Bauaufwand gegeben, weil auf jeder Seite ein Axial- und ein separates Radiallager eingebaut werden muß. Die Teile können aber auch aus Druckguß, Stahl oder Kunststoff bestehen.

Wie aus Fig. 1 hervorgeht, ist im Bereich der oberen Totpunktlage eine Stützplatte 16 aus gehärtetem Stahl oder einem geeigneten Keramikwerkstoff angeordnet, die durch mindestens eine Schraube 17 gehalten ist. Die Schraube 17 kann durch eine von außen zugängliche Bohrung im Spannkopf 12 betätigt werden und greift in die Stützplatte 16 ein, um diese zu haltern. Im Bereich der oberen Totpunktlage stützt sich die Kniehebelgelenkanordnung 4 hiergegen ab, so daß Wandungsteile des Spannkopfes 12 nicht deformiert werden können.

Gegenüberliegend zur Stützplatte 16 ist ein Festanschlag 18 in Form einer Platte vorgesehen, der ebenfalls durch mindestens eine Schraube 19 oder dergleichen gehaltert ist. Der Festanschlag 18 dient für eine genaue Spannereinstellung und kann ebenfalls aus gehärtetem Stahl oder aus einem keramischen Werkstoff bestehen. Die Schraube 19 oder dergleichen kann eine Verstellung und Einstellung des Festanschlages 18 ermöglichen.

Bei der Ausführungsform gemäß Fig. 3 sind für Teile gleicher Funktion die gleichen Bezugszeichen verwendet worden. Diese Ausführungsform unterscheidet sich von der vorbeschriebenen Ausführungsform dadurch, daß die Stützplatte 16 gegen ein Federelement 20, zum Beispiel durch eine oder mehrere Tellerfedern, federelastisch angeordnet ist. Auf diese Weise kann die Stützplatte 16 etwas ausweichen, so daß bei Erreichen der oberen Totpunktlage das Kniehebelgelenk regelrecht z. B. einrastet. Durch die Schraube 17 läßt sich die Vorspannung des Federelementes 20 stufenlos verstellen und arretieren. Statt - wie dargestellt - Tellerfedern können auch ein oder mehrere Druckfedern gebildet aus Schraubendruckfedem oder ein als Kunststoffblock ausgebildeter Polyurethanblock das Federelement 20 bilden. In diesem Fall wird der Kunststoffblock vorgepreßt, um eine Hysterese weitgehend auszuschalten und um die erforderliche Elastizität und Shore-Härte zu erzielen.

Sowohl durch die Stützplatte 16 als auch durch den Festanschlag 18 läßt sich die genaue Winkelstellung des Kniehebelgelenkes bestimmen, bei der die vorbestimmte Spannkraft im Bereich der oberen Totpunktlage erzielt ist. Außerdem werden Verschleiß und/oder Toleranzen ausgeglichen.

Bei der aus Fig. 4 ersichtlichen Ausführungsform sind über den betreffenden Längenabschnitt der Achse 11 über den Umfang derselben mit vorzugsweise gleichmäßigem Winkelabstand zueinander angeordnete Wälzkörper 21 vorgesehen. Diese Wälzkörper sind vorliegend als Tonnen oder als zylindrische Wälzkörper ausgebildet. Die Wälzkörper 21 greifen in eine formmäßig angepaßte Aussparung 22 der Wandung des Spannkopfes 12 ein. Diese Aussparung kann eine radiale Vertiefung in der betreffenden Wandung des Spannkopfes 12 sein. Dadurch wird die radiale Lagerung der Achse 11 gebildet. Die Wälzkörper 21 liegen mit ihren nach außen weisenden Stirnseiten 23 gegen einen hier vorgesehenen Kragen der Aussparung 22 oder dergleichen an. Auf ihrer diametral gegenüberliegenden Stirnseite 24 liegen dagegen die Wälzkörper 21 gegen je eine Seitenwandung 25 bzw. 26 der zugehörigen Gelenklasche 9 bzw. 10 an und bilden dadurch das Axiallager. Aus der Zeichnung ist zu erkennen, daß hierzu die Gelenklaschen 9 und 10, die gabelförmig einstückig miteinander verbunden sind, an ihren einander zugekehrten inneren Seitenwänden 25 und 26 mit gegeneinander gerichteten Vorsprüngen, Ansätzen oder Erhöhungen versehen sind, gegen die die Wälzkörper 21 mit ihren Stirnseiten anliegen.

Im Bedarfsfalle können die Wälzkörper nicht nur an ihren in der Aussparung 22 abrollenden Oberflächen leicht tonnenförmig oder ballig ausgeführt sein, sondern auch an ihren Stirnseiten. Notwendig ist dies für die Funktionsweise als Axial- und Radiallager jedoch nicht unbedingt.

### Bezugszeichenliste

- 1: Zylinder
- 2: Kolben
- 3: Kolbenstange
- 4: Kniehebelgelenkanordnung
- 5: Schwenklasche
- 6: -
- 7: Kniehebelgelenkbolzen, Schwenkachse
- 8: ,, , ,, , Gelenkbolzen
- 9: Gelenklasche
- 10: ,,
- 11: Achse
- 12: Spannkopf
- 13: Spannarm
- 14: Radiallager
- 15: Axiallager
- 16: Stützplatte
- 17: Schraube
- 18: Festanschlag
- 19: Schraube
- 20: Federelement
- 21: Wälzkörper
- 22: Aussparung
- 23: Stirnseite
- 24: Stirnseite
- 25: Seitenwand
- 26: "

- A: Schwenkrichtung der Schwenklasche 5
- B: ,,

### Literaturverzeichnis

DBGM 93 11 132.0
EP 0 636 449 B1
EP 0 370 914 A1
US-PS 49 05 973
DE 196 16 441 C1

## Patentansprüche

1. Kniehebelspannvorrichtung, insbesondere zur Verwendung im Karosseriebau der Kfz-Industrie, mit einem Spannkopf (12) und mit einem sich in axialer Verlängerung daran anschließenden Zylinder (1), in dem ein abwechselnd beidseitig durch Druckmitteldruck, insbesondere durch Luftdruck, zu beaufschlagender Kolben (2) längsverschieblich und dichtend geführt ist, der mit seiner Kolbenstange (3) den Zylinder (1) und einen Hohlraum des Spannkopfes (12) axial durchgreift, wobei am freien Ende der Kolbenstange (3) eine Kniehebelgelenkanordnung (4) befestigt ist, die mit einem auf einer Seite des Spannkopfes (12) angeordneten Spannarm (13) oder einem auf beiden Endabschnitten einer Achse (11) gelagerten, gabelförmigen Spannarm gekuppelt ist, wobei die Kniehebelgelenkanordnung (4) in dem Spannkopf (12) an einer gehäusefesten Achse (11) gelagert ist, mit einem Anschlag für den Spannarm am Gehäuse in der Spannstellung, **dadurch gekennzeichnet, daß** auf dem betreffenden Längenabschnitt der Achse (11) über den Umfang derselben mit vorzugsweise gleichmäßigem Winkelabstand zueinander angeordnete Wälzkörper (21) vorgesehen sind, die in eine formmäßig angepaßte Aussparung (22) der Wandung des Spannkopfes (12) eingreifen und dadurch die radiale Lagerung der Achse (11) bilden, während sie mit ihren jeweils nach außen weisenden Stirnseiten (23) gegen einen hier vorgesehenen Kragen der Aussparung (22) oder dergleichen anliegen und auf ihrer diametral gegenüberliegenden Stirnseite (24) gegen die dem betreffenden Längenabschnitt der Achse (11) zugekehrte Seitenwand (25 bzw. 26) der zugehörigen Gelenklasche (9 bzw. 10) anliegen und dadurch das Axiallager bilden, und auf der der gehäusefesten Achse (11) gegenüberliegenden Seite des Spannkopfes (12) im Bereich des Totpunktes eine aus Stahl oder aus Keramik bestehende Stützplatte (16) angeordnet ist, gegen die sich die Kniehebelgelenkanordnung (4) im Bereich des oberen Totpunktes abstützt.

2. Kniehebelspannvorrichtung nach Anspruch 1, **dadurch gekennzeichnet, daß** die Wälzkörper (21) als Tonnen ausgebildet sind.

3. Kniehebelspannvorrichtung nach Anspruch 1, **dadurch gekennzeichnet, daß** die Wälzkörper (21) zylindrisch ausgebildet sind.

4. Kniehebelspannvorrichtung nach Anspruch 1 oder einem der darauffolgenden Ansprüche, **dadurch gekennzeichnet, daß** die Wälzkörper (21) an ihren Stirnseiten leicht tonnenförmig oder ballig ausgeführt sind.

5. Kniehebelspannvorrichtung nach Anspruch 1 oder einem der darauffolgenden Ansprüche, **dadurch gekennzeichnet, daß** die Stützplatte (16) in einer Aussparung des Spannkopfes (12) angeordnet und von außen durch mindestens eine Schraube (17) einstellbar und arretierbar gehalten ist.

6. Kniehebelspannvorrichtung nach Anspruch 1 oder einem der darauffolgenden Ansprüche, **dadurch gekennzeichnet, daß** auf der der Stützplatte (16) gegenüberliegenden Seite am Spannkopf (12) ein Festanschlag (18) aus Stahl, insbesondere aus gehärtetem Stahl oder aus Keramik oder dgl., für genaue Spanneinstellung angeordnet ist, der mit der Kniehebelgelenkanordnung (4) ebenfalls zusammenwirkt, und daß der Festanschlag (18) sich an der Innenwandung des Spannkopfes (12) abstützt und durch mindestens eine von außen zugängliche Schraube (19) gehalten, vorzugsweise einstell- und arretierbar, ausgebildet und angeordnet ist.

7. Kniehebelspannvorrichtung nach Anspruch 1 oder einem der darauffolgenden Ansprüche, **dadurch gekennzeichnet, daß** die Stützplatte (16) federnd oder federelastisch angeordnet ist.

8. Kniehebelspannvorrichtung nach Anspruch 1 oder einem der darauffolgenden Ansprüche, **dadurch gekennzeichnet, daß** die Stützplatte (16) gegen ein Federelement (20) - gegebenenfalls mit voreinstellbarer Federspannung - gelagert ist.

9. Kniehebelspannvorrichtung nach Anspruch 8, **dadurch gekennzeichnet, daß** das Federelement (20) wenigstens eine Tellerfeder, vorzugsweise ein Tellerfederpaket, ist.

10. Kniehebelspannvorrichtung nach Anspruch 8 oder 9, **dadurch gekennzeichnet, daß** das Federelement (20) aus Kunststoff besteht.

11. Kniehebelspannvorrichtung nach Anspruch 1 oder einem der darauffolgenden Ansprüche, **dadurch gekennzeichnet, daß** sowohl der Spannkopf (12) als auch der Zylinder (1) aus einer Leichtmetall-Legierung, insbesondere aus einer Aluminiumlegierung, bestehen.

12. Kniehebelspannvorrichtung nach Anspruch 1 oder einem der Ansprüche 2 bis 10, **dadurch gekennzeichnet, daß** der Spannkopf (12) und der Zylinder (1) aus Stahl bestehen.

13. Kniehebelspannvorrichtung nach Anspruch 1, **dadurch gekennzeichnet, daß** die Wälzkörper (21) keglig ausgebildet sind.

## Claims

1. A toggle lever clamp, in particular for use by the automobile industry in the construction of car bodies, with a grip head (12) and a cylinder (1) attaching thereto in axial extension, in which a piston (2) to be acted upon alternately on both sides by pressure-medium pressure, in particular by air pressure, whose piston rod (3) extends through the cylinder (1) and a hollow chamber of the grip head (12) in axial direction, is guided, longitudinally displaceable and sealed; a toggle joint arrangement (4) coupled with a clamping arm (13) arranged on one side of the grip head (12) or a fork-shaped clamping arm supported on both end sections of a shaft (11) being fastened to the free end of the piston rod (3), the toggle joint arrangement(4) in the grip head (12) being supported on a shaft (11) which is fixed in place in the housing, with a stop for the tightening arm at the housing in the clamping position; **characterized in that** roller bodies (21) are provided over the circumference of the appropriate longitudinal section of the shaft (11) which are preferably arranged at an even angular distance with respect to each other which are located in a cutout (22), the shape of which has been adapted to the wall of the grip head (12), thereby forming a radial seating of the shaft (11) while, with their outwardly orientated front faces (23), the roller bodies (21) contact a collar of the cutout (22) or the like provided here and, on their diametrically opposite front face (24), the roller bodies (21) contact the lateral wall (25 and/or 26) of the associated joint bracket (9 and/or 10) facing the appropriate longitudinal section of the shaft (11) and, by this means, form the axial bearing, and a support plate (16) made of steel or of a ceramic material against which the toggle joint arrangement (4) can be supported in the area of top dead centre position being arranged on the side of the grip head (12) opposite the shaft (11) which is fixed in place in the housing in the area of top dead centre.

2. A toggle lever clamp as claimed in Claim 1, **characterized in that** the roller bodies (21) are embodied as barrel shaped.

3. A toggle lever clamp as claimed in Claim 1, **characterized in that** the roller bodies (21) are embodied as cylinders.

4. A toggle lever clamp as claimed in Claim 1 or in any of the subsequent claims, **characterized in that** the roller bodies (21), on their front faces, are slightly barrel-shaped or crowned.

5. A toggle lever clamp as claimed in Claim 1 or in any of the subsequent claims, **characterized in that** the support plate (16) is arranged in a cutout formed in the grip head (12) and is held from the outside in an adjustable and lockable manner by at least one screw (17).

6. A toggle lever clamp as claimed in Claim 1 or in any of the subsequent claims, **characterized in that** on the opposite side of the support plate (16), a fixed stop (18) made of steel, in particular hardened steel, or of a ceramic material or the like, is arranged on the grip head (12) for an exact clamping setting, which also cooperates with the toggle joint arrangement (4) and that the fixed stop (18) is supported on the inner wall of the grip head (12) and is embodied and arranged, preferably adjustable and lockable, by at least one screw (19) which is accessible from the outside.

7. A toggle lever clamp as claimed in Claim 1 or in any of the subsequent claims, **characterized in that** the support plate (16) is arranged resiliently or as an elastic spring.

8. A toggle lever clamp as claimed in Claim 1 or in any of the subsequent claims, , **characterized in that** the support plate (16) is seated on a spring element (20), if required, with a presettable spring tension.

9. A toggle lever clamp as claimed in Claim 8, **characterized in that** the spring element (20) is at least one disk spring, preferably a disk spring package.

10. A toggle lever clamp as claimed in Claim 8 or 9, **characterized in that** the spring element (20) is made of plastic.

11. A toggle lever clamp as claimed in Claim 1 or in any of the subsequent claims, **characterized in that** both the grip head (12) and the cylinder (1) are made of a light metal alloy, in particular an aluminium alloy.

12. A toggle lever clamp as claimed in Claim 1 or in any of Claims 2 to 10, **characterized in that** the grip head (12) and the cylinder (1) are made of steel.

13. A toggle lever clamp as claimed in Claim 1, **characterized in that** the roller bodies (21) are embodied as cone-shaped.

## Revendications

1. Dispositif de serrage à genouillère destiné en particulier à une utilisation dans la construction de carrosseries automobiles, comportant une tête de serrage (12) à laquelle se raccorde un cylindre (1) qui en constitue le prolongement axial, dans lequel un piston (2), à mettre alternativement des deux côtés sous la pression d'un fluide, de préférence de l'air comprimé, se déplace, guidé longitudinalement en assurant l'étanchéité, et dont la tige de piston (3) traverse axialement le cylindre (1) et un espace creux de la tête de serrage (12), une articulation à genouillère (4) étant fixée sur l'extrémité libre de la tige de piston (3), couplée à un bras de serrage (13) agencé sur un côté de la tête de serrage (12) ou à un bras de serrage en fourche agencé sur l'une des deux sections d'extrémité d'un axe (11), l'articulation à genouillère (4) étant agencée dans la tête de serrage (12) sur un axe de boîtier fixe (11), une butée étant établie pour le bras de serrage sur le boîtier dans la position de serrage, **caractérisé en ce que** des corps rotatifs (21) sont agencés sur la section longitudinale correspondante de l'axe (11), autour de la circonférence de celui-ci, de préférence à un espacement angulaire régulier, s'engageant dans un évidement (22) de forme adaptée dans la paroi de la tête de serrage (12) et établissant ainsi le support radial de l'axe (11), tout en reposant avec leurs côtés frontaux (23) orientés respectivement vers l'extérieur contre un rebord de l'évidement (22) ou un élément similaire, et reposant avec leur côté frontal diamétralement opposé (24) contre la paroi latérale (25 ou 26) de la bride d'articulation respective (9 ou 10), orientée vers la section longitudinale correspondante de l'axe (11), établissant ainsi le palier axial, une plaque de support (16), composée d'acier ou de céramique, supportant l'articulation à genouillère (4) dans la région du point mort haut étant agencée sur le côté de la tête de serrage (12) opposé à l'axe de boîtier fixe (11), dans la région du point mort.

2. Dispositif de serrage à genouillère selon la revendication 1, **caractérisé en ce que** les corps rotatifs (21) sont constitués par des tonneaux.

3. Dispositif de serrage à genouillère selon la revendication 1, **caractérisé en ce que** les corps rotatifs (21) sont cylindriques.

4. Dispositif de serrage à genouillère selon la revendication 1 ou selon l'une des revendications suivantes, **caractérisé en ce que** les corps rotatifs (21) ont une forme légèrement bombée ou convexe au niveau de leurs côtés frontaux.

5. Dispositif de serrage à genouillère selon la revendication 1 ou selon l'une des revendications suivantes, **caractérisé en ce que** la plaque de support (16) est agencée dans un évidement de la tête de serrage (12) et retenue de l'extérieur par au moins une vis (17) permettant son ajustement et son blocage.

6. Dispositif de serrage à genouillère selon la revendication 1 ou selon l'une des revendications suivantes, **caractérisé en ce qu'**une butée fixe (18) composée d'acier, plus spécifiquement d'acier trempé ou de céramique ou d'un matériau similaire, servant au réglage précis du serrage et coopérant également avec l'articulation à genouillère (4) est agencée sur le côté de la tête de serrage (12) opposé à la plaque de support (16), la butée fixe (18) étant supportée sur la paroi interne de la tête de serrage (12) et étant retenu par une vis accessible de l'extérieur (19), permettant de préférence son ajustement et son blocage.

7. Dispositif de serrage à genouillère selon la revendication 1 ou selon l'une des revendications suivantes, **caractérisé en ce que** la plaque de support (16) est agencée de manière élastique ou de manière à permettre sa déformation élastique.

8. Dispositif de serrage à genouillère selon la revendication 1 ou selon l'une des revendications suivantes, **caractérisé en ce que** la plaque de support (16) est supportée contre un élément élastique (20), pouvant comporter une tension de ressort préréglable.

9. Dispositif de serrage à genouillère selon la revendication 8, **caractérisé en ce que** l'élément élastique (20) est constitué par au moins un ressort à disques, de préférence un groupe de ressorts à disques.

10. Dispositif de serrage à genouillère selon les revendications 8 ou 9, **caractérisé en ce que** l'élément élastique (20) est composé de plastique.

11. Dispositif de serrage à genouillère selon la revendication 1 ou selon l'une des revendications suivantes, **caractérisé en ce que** la tête de serrage (12) et le cylindre (1) sont composés d'un alliage léger, en particulier d'un alliage d'aluminium.

12. Dispositif de serrage à genouillère selon la revendication 1 ou selon l'une des revendications 2 à 10, **caractérisé en ce que** la tête de serrage (12) et le cylindre (1) sont composés d'acier.

13. Dispositif de serrage à genouillère selon la revendication 1, **caractérisé en ce que** les corps rotatifs (21) ont une forme conique.
